# EUROPÄISCHE PATENTSCHRIFT

(11) **EP 1 810 588 B1**
(45) Veröffentlichungstag und Bekanntmachung des Hinweises auf die Patenterteilung: **31.12.2008**
(21) Anmeldenummer: 06001101.2
(22) Anmeldetag: 19.01.2006
(51) Int. Cl.: A44C 13/00, A44C 17/04

(54) **Schmuckgegenstand**
Jewelry article
Article de bijouterie

(43) Veröffentlichungstag der Anmeldung: 25.07.2007
(73) Patentinhaber: Messerschmidt, Burkhard, 07650 Santanyi (ES); Jäger, Guido, 45141 Essen (DE)
(72) Erfinder: Messerschmidt, Burkhard, 07650 Santanyi (ES); Jäger, Guido, 45141 Essen (DE)
(74) Vertreter: Nunnenkamp, Jörg

(56) Entgegenhaltungen:
- EP-A- 0 629 365
- DE-A1- 2 306 657
- DE-A1- 19 607 009
- DE-U1- 29 500 670
- DE-U1- 29 824 872

## Beschreibung

Die Erfindung betrifft einen Schmuckgegenstand, mit einem Tragkörper und einem Zierkörper, und mit einem Verbindungsmittel, welches den Zierkörper lösbar mit dem Tragkörper koppelt, wobei das Verbindungsmittel wenigstens zweiteilig mit Stift im oder am Zierkörper und Buchse im oder am Tragkörper ausgebildet ist, oder umgekehrt, wobei ferner der Stift und die Buchse im Sinne einer Steckverbindung miteinander gekoppelt sind, und wobei der Zierkörper unmittelbar an dem Tragkörper anliegt und lösbar mit diesem verbunden ist. - Folglich kann sich die Buchse auch im oder am Zierkörper befinden und der Tragkörper demgegenüber mit dem Stift ausgerüstet sein. Bei dem Schmuckgegenstand handelt es sich nicht einschränkend um einen Ring, einen Ohrring, einen Anhänger, eine Brosche oder dergleichen.

Bei einem Schmuckgegenstand entsprechend der eingangs beschriebenen Ausführungsform entsprechend der DE-A-196 07 009 ist eine Steckverbindung vorgesehen, die auf einen in eine Buchse eingreifenden Stift zurückgreift. Um hier die Haftreibung zu erhöhen, findet sich in der Buchse ein Gummikörper. Dadurch ist jedoch die Handhabung erschwert.

Darüber hinaus beschreibt die DE-U-20 2005 003 483 einen Schmuckgegenstand, bei dem am Tragkörper eine echte Perle oder ein Edelstein in Verbindung mit einer künstlichen Blüte befestigt werden. Das heißt, die Perle oder der Edelstein dient in Verbindung mit dem an ihr festgelegten Stift dazu, letztlich die Blüte zu halten. In diesem Zusammenhang wird auch ein Bajonettverschluss angesprochen, ohne jedoch weitere Details zu nennen.

Darüber hinaus ist ein Schmuckgegenstand durch das Gebrauchsmuster DE-U-298 00 292 bekannt geworden, welches ähnlich wie die DE-U-20 2005 003 483 vorgeht. Denn auch in diesem Fall ist ein stiftartiger Körper lösbar mit einem Grundkörper verbunden, um zwischengeschaltete Schmuckelemente an dem Tragkörper bzw. Grundkörper zu halten.

Ganz abgesehen davon kennt man aus der Praxis insbesondere Ringe, die mit einem auswechselbaren Zierkörper kombiniert werden. Zur Festlegung des Zierkörpers greifen die bekannten Maßnahmen meistens auf eine Schraubverbindung zurück, wobei der zugehörige Gewindestift mit dem Zierkörper verbunden ist. - In allen genannten Fällen stellt sich die Handhabung problematisch dar, weil entweder die zusätzlichen Ziergegenstände aufgefädelt werden müssen oder die Kopplung von Zierkörper und Tragkörper wenig bedienerfreundlich gestaltet ist. Hier will die Erfindung insgesamt Abhilfe schaffen.

Der Erfindung liegt das technische Problem zugrunde, einen derartigen Schmuckgegenstand so weiter zu entwickeln, dass sowohl die Verbindung als auch die Trennung von einerseits Tragkörper und andererseits Zierkörper problemlos gelingt.

Zur Lösung dieser technischen Problemstellung ist ein gattungsgemäßer Schmuckgegenstand im Rahmen der Erfindung dadurch gekennzeichnet, dass die Steckverbindung als Dreh-/Steckverbindung ausgebildet ist, wobei der Stift zur Festlegung in der Buchse maximal eine halbe Umdrehung, insbesondere eine Viertelumdrehung vollführt.

Erfindungsgemäß ist der Zierkörper unmittelbar - das heißt ohne zwischengeschaltete weitere Ziergegenstände - lösbar mit dem Tragkörper verbunden und liegen folglich Tragkörper und Zierkörper (meistens mit mechanischem Kontakt) wenigstens teilweise aneinander an, und zwar zumindest im Bereich einer Kontaktfläche spaltfrei.

Dabei ist regelmäßig der Stift am oder im Zierkörper vorgesehen, wohingegen sich die Buchse im oder am Tragkörper befinden. Sowohl der Stift als auch die Buchse gehen eine mechanische Verbindung mit jeweils dem Zierkörper und dem Tragkörper ein. Diese mechanische Verbindung kann als Klemmverbindung und/oder Adhäsivverbindung ausgebildet sein. Meistens wird auf eine Adhäsivverbindung, beispielsweise eine Klebeverbindung oder auch eine Lötverbindung zurückgegriffen, weil sowohl der Stift als auch die Buchse und auch der Tragkörper sowie der Zierkörper - zumindest im Bereich zugehöriger Aufnahmebohrungen - jeweils metallisch ausgeführt sind. Grundsätzlich werden von der Erfindung aber auch Schweißverbindungen umfasst. In diesem Zusammenhang natürlich auch Laserschweißungen also Adhäsivverbindungen, bei denen kein zusätzliches Lot oder Verbindungsmittel zum Einsatz kommt.

Bei der Dreh-/Steckverbindung handelt es sich regelmäßig um einen Bajonettverschluss, insbesondere einen so genannten Walzenbajonettverschluss. Denn bei Letztgenanntem ist der Stift als gleichsam Walze mit abgerundetem Kopf und mit eingebrachter Verriegelungsnut für den wenigstens einen in der Buchse angeordneten Verriegelungsstift ausgeführt. Dadurch, dass der Stift zu seiner Festlegung in der Buchse maximal eine halbe Umdrehung vollführt, gelingt die Verbindung von Zierkörper und Tragkörper problemlos und ist eine aufwendige Schraubarbeit nicht erforderlich.

Alternativ oder ergänzend kann die Steckverbindung aber auch durch Magnetkräfte lösbar geschlossen werden. In diesem Zusammenhang sorgt beispielsweise der in die Buchse eintauchende Stift nur für eine Positionierung des Zierkörpers am Tragkörper und nicht für die gegenseitige Verriegelung. Diese wird vielmehr magnetisch erreicht. Zu diesem Zweck ist es denkbar, entweder den Tragkörper oder den Zierkörper im Bereich ihrer mechanischen Kontaktfläche magnetisch auszugestalten und das jeweilige Gegenstück magnetisierbar. Es können aber auch sowohl der Tragkörper als auch der Zierkörper jeweils magnetisch gestaltet werden. Ebenso liegt es im Rahmen der Erfindung, die Buchse und/oder den Stift ganz oder teilweise als Magneten bzw. magnetisch auszugestalten, wobei das entsprechende Gegenstück ebenfalls ganz oder teilweise magnetisch oder wenigstens magnetisierbar ausgebildet ist.

Im Detail wird man an dieser Stelle meistens auf wenigstens einen Magneten zurückgreifen, welcher beispielsweise in den Tragkörper an seiner dem Zierkörper zugewandten Oberfläche eingelassen ist. Dieser Magnet mag als Ringmagnet ausgeführt sein, wobei der Ringmagnet die Buchse zur Aufnahme des Stiftes umschließt. Das ist aber nicht zwingend. Denn genauso gut könnte mit einem oder mehreren in den Tragkörper an der besagten Oberfläche eingelassenen plättchen- oder scheibenartigen Magneten gearbeitet werden. Dabei greift die Erfindung überwiegend auf einen oder mehrere Permanentmagnete zurück, wenngleich grundsätzlich auch ein Elektromagnet zur Anwendung kommen kann. Dieser lässt sich von einer beispielsweise in den Zierkörper und/oder den Tragkörper eingelassenen Batterie und/oder einer Solarzelle mit Strom speisen.

Es hat sich bewährt, wenn der Zierkörper insgesamt scheibenartig mit runder, ovaler oder auch eckiger Gestaltung ausgebildet ist. Selbstverständlich kann auch ein kugeliger oder prismatischer Zierkörper Verwendung finden. Außerdem mag der Zierkörper mehrteilig ausgeführt sein und einen Aufsatz bzw. Deckel sowie einen Einschub oder einen Einsatz aufweisen. Bei diesem Einschub kann es sich um eine (bedruckbare) Folie oder einen Einsatz aus beliebigem Material, beispielsweise Leder, Metall, Kunststoff etc. handeln. Schließlich mag der Tragkörper größenvariabel ausgestaltet werden. Zu diesem Zweck ist es beispielsweise denkbar, bei einem Ohrring mit unterschiedlichen Ohrsteckern zu arbeiten. Ein Fingerring könnte an dieser Stelle als offener Ring mit wenigstens zwei Ringbögen ausgeführt sein. Bei einem Anhänger für eine Kette ist es denkbar, den Tragkörper mit einer je nach Kettendurchmesser unterschiedlich ausgebildeten Aufnahmeöse auszurüsten. Ebenso mag eine Brosche gestaltet werden.

In allen Fällen wird die Verbindung zwischen Tragkörper und Zierkörper hierdurch nicht beeinflusst und somit ein insgesamt modularer Aufbau erreicht. Denn sofern beispielsweise der Tragkörper mit einer vorgegebenen Buchse zur Aufnahme des Stiftes am Zierkörper ausgebildet ist, lassen sich mit dem Tragkörper natürlich ganz unterschiedliche Zierkörper kombinieren, solange nur dieser Zierkörper über einen vergleichbar gestalteten Stift zur Kopplung mit der betreffenden Buchse verfügt.

Ganz besonders elegant und schnell gelingt der Austausch dann, wenn der in die Buchse eingreifende Stift lediglich Positionierfunktionen übernimmt und die Kopplung von Zierkörper und Tragkörper durch die aufgebauten Magnetkräfte erfolgt. Dabei versteht es sich, dass die Magnetkräfte nur so groß bemessen werden, dass der Zierkörper problemlos von dem Tragkörper wieder entfernt werden kann, folglich zugehörige Lösekräfte üblicherweise unterhalb von 20 N, insbesondere unter 10 N, liegen. Ähnliche Vorteile werden erreicht, wenn eine Dreh-/Steckverbindung zum Einsatz kommt, bei welcher der Stift zur Festlegung in der Buchse maximal eine halbe Umdrehung vollführt. Auch in diesem Fall gelingt der Aufbau der Verbindung und deren Lösen problemlos, einfach und schnell. Selbstverständlich können die beiden beschriebenen Steckverbindungen auch miteinander kombiniert werden, das heißt, dass die Dreh-/Steckverbindung zusätzlich noch über Magnetkräfte gehalten respektive verriegelt wird.

Immer lässt sich ein praktisch beliebig gestalteter Schmuckgegenstand verwirklichen. Dieser kann als Fingerring, Ohrring, Brosche aber auch als Gürtelschnalle, Manschettenknopf etc. ausgeführt sein, solange Tragkörper und hiermit lösbar verbundener Zierkörper vorgesehen sind. Selbstverständlich gestattet diese modulare Gestaltung auch den Rückgriff auf ein und denselben Tragkörper, welcher mit unterschiedlichen Zierkörpern kombiniert wird. Zusätzlich ermöglicht diese Variantenvielfalt eine Verwirklichung mit verschiedenen Materialien. So kann der Tragkörper beispielsweise aus einem Metall, insbesondere Edelmetall, gefertigt sein. Das gleiche gilt für den Zierkörper. Auch unterschiedliche Oberflächengestaltungen, beispielsweise poliert, mattiert, gebürstet etc. werden von der Erfindung umfasst. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig.1**: den erfindungsgemäßen Schmuckgegenstand in einer ersten Ausführungsform als Ring,
- **Fig. 2a**: eine abgewandelte Ausführungsform nach Fig. 1,
- **Fig. 2b**: eine Variante des Tragkörpers in Draufsicht,
- **Fig. 3 bis 6**: weitere Varianten und
- **Fig.7**: den erfindungsgemäßen Schmuckgegenstand in Gestalt eines Ohrringes.

In den Figuren ist ein Schmuckgegenstand dargestellt, bei dem es sich im Rahmen der Darstellungen nach den Fig. 1 bis 6 um einen Ring handelt. Die Fig. 7 zeigt demgegenüber einen Ohrring. Ganz abgesehen davon kann der Schmuckgegenstand aber auch als Anhänger für beispielsweise eine Kette oder als Brosche ausgebildet sein. Das ist jedoch nicht gezeigt.

Zum grundsätzlichen Aufbau des Schmuckgegenstandes gehören ein Tragkörper 1 sowie ein Zierkörper 2. Der Zierkörper 2 übernimmt primär die Funktion der gestalterischen Wirkung des Schmuckgegenstandes und kann ganz unterschiedlich gestaltet sein, beispielsweise scheibenförmig wie in den Fig. 1 bis 5 oder auch kugelig oder prismatisch entsprechend der Fig. 7. Das heißt, der Zierkörper 2 mag verschiedene und ganz unterschiedliche Raumgestaltungen einnehmen. Zur Kopplung von Tragkörper 1 und Zierkörper 2 ist erfindungsgemäß ein Verbindungsmittel 3, 4, 5 vorgesehen, welches wenigstens zweiteilig gestaltet ist und über einen Stift 3 und eine Buchse 4 verfügt. Der Stift 3 ist im Rahmen der Darstellung und nicht einschränkend am Zierkörper 2 angebracht, wohingegen sich die Buchse 4 im oder am Tragkörper 1 befindet. Selbstverständlich könnte auch umgekehrt vorgegangen werden. Dann würde der Tragkörper 1 mit seinem daran angeordneten Stift 3 in die Buchse 4 im oder am Zierkörper eingreifen. Das ist jedoch nicht gezeigt.

Der Stift 3 und die Buchse 4 werden im Sinne einer Steckverbindung 3, 4 miteinander gekoppelt. Das heißt, bei vervollständigtem Schmuckgegenstand mit Tragkörper 1 und (lösbar auswechselbarem) Zierkörper 2 taucht der Stift 3 ganz oder teilweise in die Buchse 4 ein und erfährt im Übrigen der Zierkörper 2 eine lösbare Verriegelung am Tragkörper 1, wie nachfolgend noch näher erläutert wird.

Von besonderer Bedeutung für die vorliegende Erfindung ist, dass der Zierkörper 2 unmittelbar, das heißt ohne zwischengeschaltete weitere Ziergegenstände, lösbar mit dem Tragkörper 1 verbunden ist, indem der Zierkörper 2 und der Tragkörper 1 an wenigstens einer mechanischen Kontaktfläche 6 aneinander anliegen, und zwar spaltfrei. Bei der Variante nach der Fig. 1 ist die Steckverbindung 3, 4 als Dreh-/Steckverbindung 3, 4 ausgebildet. Dabei vollführt der Stift 3 zur Festlegung in der zugehörigen Buchse 4 maximal eine halbe Umdrehung, weshalb der Zierkörper 2 problemlos und schnell mit dem Tragkörper 1 gekoppelt werden kann. Tatsächlich ist an dieser Stelle ein Bajonettverschluss realisiert, insbesondere ein so genannter Walzen-Bajonettverschluss.

Dieser ist dadurch gekennzeichnet, dass der Stift 3 entsprechend der vergrößerten Darstellung in Fig. 1 walzenförmig mit abgerundeter Spitze 3a und konisch sich erweiterndem Fuß 3b ausgerüstet ist. Dadurch wird einerseits das Einführen in die Buchse 4 erleichtert und andererseits ein exakter Sitz auch bei nur einer halben Umdrehung oder sogar noch weniger des Stiftes 3 in der Buchse 4 erreicht. Tatsächlich verfügt die Buchse 4 in ihrem Innern über zwei sich gegenüberliegende Verriegelungszapfen 7, die in zugehörige umgekehrt L-förmige Nuten 8 im Stift 3 eingreifen, um den angesprochenen Bajonettverschluss zu realisieren. Sobald die Verriegelungszapfen 7 in den horizontalen Bereich der umgekehrt L-förmigen Verriegelungsnuten 8 eingreifen, sorgt der sich konisch erweiternde Fuß 3b des Stiftes 3 dafür, dass die nötigen Klemmkräfte aufgebaut werden.

Alternativ zu der in Fig. 1 dargestellten Dreh-/Steckverbindung 3, 4 kann die Steckverbindung 3, 4 aber auch durch Magnetkräfte lösbar geschlossen werden, wie mit Bezug zu den Fig. 2a, 2b näher erläutert wird. Wie einleitend bereits ausgeführt, kann die Dreh-Steckverbindung 3, 4 nach der Fig. 1 aber auch ergänzend mit den nachfolgend noch zu erläuternden Magnetkräften verriegelt werden. Jedenfalls sorgt im Rahmen der Fig. 2a, 2b der in die Buchse 4 eintauchende Stift 3 primär dafür, dass der Zierkörper 2 im Vergleich zu dem Tragkörper 1 positioniert wird. Eine Verriegelungsfunktion übernehmen Stift 3 und Buchse 4 in diesem Zusammenhang nicht. Hierfür sorgen vielmehr in den Tragkörper 1 und/oder den Zierkörper 2 im Rahmen des Ausführungsbeispiels eingelassene (Permanent-)Magnete 5, die in der Kontaktfläche 6 angeordnet sind bzw. in die Kontaktfläche 6 eingelassen sind.

Tatsächlich finden sich die besagten Magnete 5 in oder nahe der Oberfläche der Kontaktfläche 6, und zwar einerseits der Kontaktfläche 6 des Zierkörpers 2 und andererseits der Kontaktfläche 6 des Zierkörpers 2 und andererseits der Kontaktfläche 6 des Tragkörpers 1, welche jeweils dem Gegenelement, also dem Tragkörper 1 respektive dem Zierkörper 2 zugewandt ist. Dadurch liegen sich die Magnete 5 in der Kontaktfläche 6 unmittelbar gegenüber. Die Magnete 5 sind plättchen- oder scheibenförmig gestaltet und verfügen über einen Durchmesser von wenigen Millimetern. Auch ihre Stärke liegt im Millimeterbereich.

Im Rahmen des Ausführungsbeispiels nach den Fig. 2a, 2b sind jeweils zwei sich gegenüber liegende Ringmagneten einerseits im Zierkörper 2 und andererseits im Tragkörper 1 vorgesehen, wobei beide Ringmagneten 5 jeweils den Stecker 3 respektive die Buchse 4 umschließen. Alternativ hierzu kann aber auch mit jeweils plättchen- oder scheibenartigen einzelnen Magneten 5 gearbeitet werden, die in den jeweiligen Körper 1, 2 oberflächennah eingelassen sind und hierin beispielsweise verklebt werden. Das ist in der Fig. 2b unten dargestellt. Außerdem ist es möglich, entweder nur den Tragkörper 1 oder nur den Zierkörper 2 mit wenigstens einem Magneten 5 auszurüsten, wenn das jeweilige Gegenelement zumindest im Bereich der magnetischen Kontaktfläche 6 magnetisierbar gestaltet ist.

Beispielsweise ist es denkbar, den Tragkörper 1 mit einem einzelnen Magneten 5 oder dem dargestellten Ringmagneten 5 auszurüsten, wohingegen der Zierkörper 2 keine Magneten 5 aufweist, sondern an den Stellen der Magnete 5 in den Fig. 2a, 2b eine eingelassene Eisenplatte, Eisenringe etc. aufweist. Selbstverständlich erübrigt sich eine solche Vorgehensweise, wenn der Zierkörper 2 überwiegend aus Stahl gefertigt ist. In der Regel greift man hier jedoch auf Edelmetalle wie Silber oder Gold zurück, die entweder durch die eingelassenen Magneten und/oder die eingelassenen Stahlplättchen insgesamt dafür sorgen, dass der Zierkörper 2 magnetisierbar ausgebildet ist.

Im Rahmen der Variante nach der Fig. 4 erkennt man, dass in diesem Fall zwei Stifte 3 am Zierkörper 2 realisiert sind, die in zugehörige Buchsen 4 im Tragkörper 1 positionierend eingreifen. Auch in diesem Fall sorgt ein diesmal in den Zierkörper 2 eingelassener Ringmagnet bzw. Magnet 5 dafür, dass der Zierkörper 2 lösbar am Tragkörper 1 festgelegt wird. Zu diesem Zweck ist der Tragkörper 1 insgesamt magnetisierbar ausgestaltet oder verfügt - wie dargestellt - über eine eingelassene Stahlscheibe 9, welche in Verbindung mit dem Magneten 5 die erforderlichen Magnetkräfte aufbaut. Dabei reichen üblicherweise Haftkräfte zwischen Zierkörper 2 und Tragkörper 1 von wenigen Newton (meistens weniger als 10 N) aus, um den erforderlichen Halt zu gewährleisten. Meistens ist bereits eine Haftkraft von 1 N oder 2 N ausreichend.

Die Darstellung nach Fig. 3 beschreibt eine weitere Variante einer Steckverbindung 3, 4. In diesem Fall ist in den Stift 3 wenigstens eine durch eine Feder 15b vorgespannte kugelartige Kalotte 15a eingelassen. Tatsächlich finden sich zwei gegenüber liegende Kugelkalotten 15a, die mit Hilfe der dazwischen angeordneten Feder 15b auseinander gerückt werden. Die Kalotten bzw. Kugelkalotten 15a bilden in Verbindung mit der Feder 15b ein federbeaufschlagtes Rückstellglied 15 eines Verbindungsmittels 3, 4, 5 zur Kopplung von Tragkörper 1 und Zierkörper 2. Zu den Kugelkalotten bzw. Kalotten 15a gehört eine Ringausnehmung bzw. Verriegelungsnut 4a in der Buchse 4. Sobald der Stecker 3 in die Buchse 4 eingesteckt wird, werden die im Normalzustand gegenüber dem Stift 3 vorkragenden Kugelkalotten 15a gegen die Kraft der Feder 15b nach innen gedrängt und greifen bei Erreichen der umlaufenden Verriegelungsnut 4a in diese ein. In diesem Fall lässt sich der Zierkörper 2 in der solchermaßen erreichten verriegelten Stellung gegenüber dem Tragkörper 1 um eine Achse A rotieren. Falls dies nicht gewünscht wird, sind anstelle der umlaufenden Verriegelungsnut bzw. Ringausnehmung 4a lediglich gegenüber liegende Verriegelungsausnehmungen in der Buchse 4 vorgesehen, um den Zierkörper 2 in einer bestimmten Stellung in dem Tragkörper 1 festzulegen. Selbstverständlich ist es an dieser Stelle auch denkbar, mit mehreren, über den Umfang der Buchse 4 verteilt angeordneten, Verriegelungsausnehmungen zu arbeiten, so dass der Zierkörper 2 verschiedene Stellungen gegenüber dem Tragkörper 1 annehmen kann, beispielsweise entsprechend den Uhrzeiten.

In der Fig. 3 ist noch die weitere Möglichkeit angedeutet, dass der Zierkörper 2 mehrteilig mit Grundkörper 2a und Aufsatz 2b gestaltet ist. Auf diese Weise kann der Zierkörper 2 einen Einschub 10, einen Einsatz oder dergleichen aufnehmen. Bei diesem Einschub oder Einsatz 10 kann es sich um einen solchen aus einem beliebigen Material, beispielsweise Kunststoff, Folie etc. handeln. Wie dargestellt, sind der Aufsatz 2b und der Grundkörper 2a ebenfalls lösbar miteinander gekoppelt, an dieser Stelle wird ebenfalls auf einen Magnetverschluss zurückgegriffen oder eine vergleichbare Steckverbindung. Zu diesem Zweck erkennt man jeweilige Magneten 5 in einerseits dem Aufsatz 2b und andererseits dem Grundkörper 2a, die den beschriebenen Magnetverschluss zwischen Aufsatz 2b und Grundkörper 2a definieren.

Um die Positionierung des Stiftes 3 in der Buchse 4 bei dem in den Fig. 2, 4 und 5 dargestellten Magnetverschluss bzw. der durch Magnetkräfte realisierten Steckverbindung 3, 4 zu erleichtern, können der Stift 3 und die Buchse 4 jeweils ganz oder teilweise konisch gestaltet sein, wie dies die Fig. 2a, 2b ausschnittsweise erläutern. Auch andere Positionierhilfen sind an dieser Stelle denkbar. In jedem Fall verfügen sowohl der Zierkörper 2 als auch der Tragkörper 1 über jeweils eine Aufnahmebohrung 11, 12, um einerseits den Stift 3 und andererseits die Buchse 4 aufnehmen und halten zu können. Dabei ist die Buchse 4 ergänzend mit einem Auflagering 13 entsprechend der Darstellung in Fig. 1 ausgerüstet, welcher ihre Verankerung im Tragkörper 1 unterstützt. Der Auflagering 13 greift in eine Aussparung 14 kopfseitig der Aufnahmebohrung 12 im Tragkörper 1 ein. Anstelle des Auflageringes 13 kann die zugehörige Aussparung 14 aber auch mit einem Adhäsivmittel zur Verankerung der Buchse 4 im Tragkörper 1 ausgefüllt werden. Das ist nicht ausdrücklich dargestellt.

Üblicherweise werden sowohl der Stift 3 als auch die Buchse 4 in ihren jeweiligen Aufnahmebohrungen 11, 12 mittels einer Adhäsivverbindung festgelegt, wie dies einleitend bereits beschrieben wurde. Außerdem mögen der Stift 3 und die Buchse 4 mit einem Edelmetallüberzug versehen sein oder selbst aus einem solchen Edelmetall bestehen.

Wie ferner noch in der Fig. 4 angedeutet, kann der Tragkörper 1 größenvariabel ausgestaltet sein und hierzu als offener Ring mit wenigstens zwei Ringbögen 1 a, 1 b ausgeführt werden. Diese beiden Ringbögen 1 a, 1 b lassen sich je nach Fingergröße in gewissen Grenzen verbiegen, so dass eine einfache Anpassung an den Benutzer gelingt. Eine vergleichbare Anpassung ermöglicht der Tragkörper 1 bei dem Ohrring nach der Fig. 7, in dem mit je nach Bedarf unterschiedlichen Ohrsteckern gearbeitet wird, was jedoch nicht näher dargestellt ist. Tatsächlich setzt sich der jeweilige Ohrstecker vorliegend aus einem Tragkörper mit eingelassenem Magneten 5 zusammen.

Im Rahmen der Fig. 5 erkennt man, dass der Stift 3 in eine Bohrung eines Magneten 5 eingelassen ist. Der Zierkörper 2 verfügt über die zugehörige Buchse 4. Bei der Alternative entsprechend der Fig. 6 ist der Magnet 5 direkt in den Stift 3 eingelassen, oder auf diesen aufgesetzt, und zwar kopfseitig.

## Patentansprüche

1. Schmuckgegenstand, mit einem Tragkörper (1) und einem Zierkörper (2), und mit einem Verbindungsmittel (3, 4, 5), welches den Zierkörper (2) lösbar mit dem Tragkörper (1) koppelt, wobei
- das Verbindungsmittel (3, 4, 5) wenigstens zweiteilig mit Stift (3) im oder am Zierkörper (2) und Buchse (4) im oder am Tragkörper (1) ausgebildet ist, oder umgekehrt, wobei ferner
- der Stift (3) und die Buchse (4) im Sinne einer Steckverbindung (3, 4) miteinander gekoppelt sind, und wobei
- der Zierkörper (2) unmittelbar an dem Tragkörper (1) anliegt und lösbar mit diesem verbunden ist,
**dadurch gekennzeichnet, dass**
- die Steckverbindung (3, 4) als Dreh-/Streckverbindung (3, 4) ausgebildet ist, wobei
- der Stift (3) zur Festlegung in der Buchse (4) maximal eine halbe Umdrehung vollführt.

2. Schmuckgegenstand nach Anspruch 1, **dadurch gekennzeichnet, dass** der Stift (3) zur Festlegung in der Buchse (4) maximal eine Vierteldrehung vollführt.

3. Schmuckgegenstand nach Anspruch 1 oder 2, **dadurch gekennzeichnet, dass** die Steckverbindung (3, 4) als Bajonettverschluss, insbesondere WalzenBajonettverschluss, ausgeführt ist.

4. Schmuckgegenstand nach einem der Ansprüche 1 bis 3, **dadurch gekennzeichnet, dass** die Steckverbindung (3, 4) durch Magnetkräfte lösbar geschlossen wird.

5. Schmuckgegenstand nach einem der Ansprüche 1 bis 4, **dadurch gekennzeichnet, dass** der Zierkörper (2) rund, oval, scheibenförmig etc. ausgebildet ist.

6. Schmuckgegenstand nach einem der Ansprüche 1 bis 5, **dadurch gekennzeichnet, dass** der Zierkörper (2) und der Tragkörper (1) jeweils eine Aufnahmebohrung (11, 12) für einerseits den Stift (3) und andererseits die Buchse (4) der Steckverbindung (3, 4) aufweisen.

7. Schmuckgegenstand nach einem der Ansprüche 1 bis 6, **dadurch gekennzeichnet, dass** der Stift (3) respektive die Buchse (4) in der zugehörigen Aufnahmebohrung (11, 12) mittels einer Adhäsivverbindung festgelegt sind.

8. Schmuckgegenstand nach einem der Ansprüche 1 bis 7, **dadurch gekennzeichnet, dass** der Stift (3) respektive die Buchse (4) einen (Edel)Metallüberzug aufweisen oder selbst aus einem (Edel)Metall bestehen.

9. Schmuckgegenstand nach einem der Ansprüche 1 bis 8, **dadurch gekennzeichnet, dass** der Zierkörper (2) mehrteilig mit Aufsatz (2b) bzw. Deckel sowie Einschub (10), Einsatz oder dergleichen, ausgebildet ist.

10. Schmuckgegenstand nach einem der Ansprüche 1 bis 9, **dadurch gekennzeichnet, dass** der Tragkörper (1) größenvariabel, z. B. als offener Ring mit wenigstens zwei Ringbögen (1a, 1 b), ausgeführt ist.

## Claims

1. Item of jewellery, having a supporting body (1) and a ornament body (2), and having connecting means (3, 4, 5) which couples the ornament body (2) releasably with the supporting body (1), wherein
- the connecting means (3, 4, 5) is configured in at least two parts with a pin (3) in or on the ornament body (2) and a socket (4) in or on the supporting body (1), or vice versa, wherein furthermore
- the pin (3) and the socket (4) are coupled with each other in the sense of a plug-in connection (3, 4), and wherein
- the ornament body (2) bears directly against the supporting body (1) and is connected releasably with the latter,
**characterised in that**
- the plug-in connection (3, 4) is configured as a rotary plug-in connection (3, 4), wherein
- the pin (3) executes at most a half turn in order to be fixed in the socket (4).

2. Item of jewellery according to Claim 1, **characterised in that** the pin (3) executes at most a quarter turn in order to be fixed in the socket (4).

3. Item of jewellery according to Claim 1 or 2, **characterised in that** the plug-in connection (3, 4) is configured as a bayonet closure, in particular a rolling bayonet closure.

4. Item of jewellery according to one of Claims 1 to 3, **characterised in that** the plug-in connection (3, 4) is closed releasably by magnetic forces.

5. Item of jewellery according to one of Claims 1 to 4, **characterised in that** the ornament body (2) is configured to be round, oval, disc-shaped, etc.

6. Item of jewellery according to one of Claims 1 to 5, **characterised in that** the ornament body (2) and the supporting body (1) have in each case an accommodating bore (11, 12) for on the one hand the pin (3) and on the other hand the socket (4) of the plug-in connection (3, 4).

7. Item of jewellery according to one of Claims 1 to 6, **characterised in that** the pin (3) and the socket (4) are fixed in the associated accommodating bore (11, 12) by means of an adhesive connection.

8. Item of jewellery according to one of Claims 1 to 7, **characterised in that** the pin (3) and the socket (4) have a (precious) metal coating or themselves consist of a (precious) metal.

9. Item of jewellery according to one of Claims 1 to 8, **characterised in that** the ornament body (2) has a multi-part configuration with an attachment (2b) or cover and a plug-in unit (10), insert or the like.

10. Item of jewellery according to one of Claims 1 to 9, **characterised in that** the supporting body (1) is configured to be variable in size, e.g. as an open ring with at least two arcs (1a, 1b).

## Revendications

1. Objet ornemental, comportant un corps porteur (1) et un corps enjoliveur (2), et comportant un moyen de liaison (3,4,5), lequel couple le corps enjoliveur (2) au corps porteur (1) de manière amovible, moyennant quoi
- le moyen de liaison (3,4,5) est réalisé au moins en deux parties avec une fiche dans ou sur le corps enjoliveur (2) et une douille (4) dans ou sur le corps porteur (1), ou inversement, moyennant quoi en outre
- la fiche (3) et la douille (4) sont couplées l'une à l'autre au sens d'une liaison par enfichage (3,4), et moyennant quoi
- le corps enjoliveur (2) repose directement sur le corps porteur (1) et est relié de manière amovible à celui-ci,
**caractérisé en ce que**
- la liaison par enfichage (3,4) est réalisée comme une liaison par rotation/enfichage (3,4), moyennant quoi
- la fiche (3) exécute au maximum une demie révolution afin de s'immobiliser dans la douille (4).

2. Objet ornemental selon la revendication 1, **caractérisé en ce que** la fiche (3) exécute au maximum un quart de rotation afin de s'immobiliser dans la douille (4).

3. Objet ornemental selon la revendication 1 ou 2, **caractérisé en ce que** la liaison par enfichage (3,4) est réalisée comme un verrouillage à baïonnette, notamment un verrouillage à baïonnette lamineur.

4. Objet ornemental selon une des revendications 1 à 3, **caractérisé en ce que** la liaison par enfichage (3,4) est fermée de manière libérable par des forces magnétiques.

5. Objet ornemental selon une des revendications 1 à 4, **caractérisé en ce que** le corps ornemental (2) a une configuration ronde, ovale, en forme de disque etc.

6. Objet ornemental selon une des revendications 1 à 5, **caractérisé en ce que** le corps ornemental (2) et le corps porteur (1) présentent respectivement un alésage de réception (11,12) pour d'un côté la fiche (3) et de l'autre côté la douille (4) de la liaison par enfichage (3,4).

7. Objet ornemental selon une des revendications 1 à 6, **caractérisé en ce que** la fiche (3), respectivement la douille (4) sont immobilisées dans l'alésage de réception (11,12) correspondant au moyen d'une liaison adhésive.

8. Objet ornemental selon une des revendications 1 à 7, **caractérisé en ce que** la fiche (3), respectivement la douille (4) présentent un revêtement en métal (noble) ou sont elles-mêmes constituées d'un métal (noble).

9. Objet ornemental selon une des revendications 1 à 8, **caractérisé en ce que** le corps ornemental (2) est réalisé en plusieurs pièces avec un chapeau (2b), respectivement un couvercle ainsi qu'un élément encastré (10), un insert ou similaire.

10. Objet ornemental selon une des revendications 1 à 9, **caractérisé en ce que** le corps porteur (1) est réalisé à une grandeur variable, par exemple comme un anneau ouvert avec au moins deux arcs d'anneau (1a,1b).
